# EUROPÄISCHE PATENTSCHRIFT

(11) **EP 1 714 073 B1**
(45) Veröffentlichungstag und Bekanntmachung des Hinweises auf die Patenterteilung: **31.08.2016**
(21) Anmeldenummer: 05716640.7
(22) Anmeldetag: 08.02.2005
(51) Int. Cl.: F23C 7/00, F23N 5/02, F23D 14/46

(54) **VORMISCHBRENNER MIT EINEM, EINEN KEGELFÖRMIGEN DRALLRAUM BEGRENZENDEN DRALLERZEUGER MIT SENSORÜBERWACHUNG**
PREMIXING BURNER COMPRISING A VORTEX GENERATOR DEFINING A TAPERED VORTEX SPACE, AND SENSOR MONITORING
BRULEUR A PREMELANGE COMPORTANT UN GENERATEUR DE TOURBILLON DEFINISSANT UN ESPACE DE TOURBILLON CONIQUE, ET UNE SURVEILLANCE PAR CAPTEUR

(30) Priorität: 12.02.2004 CH 211042004
(43) Veröffentlichungstag der Anmeldung: 25.10.2006
(73) Patentinhaber: General Electric Technology GmbH, 5400 Baden (CH)
(72) Erfinder: BRUNNER, Philipp, 5502 Hunzenschwil (CH); HELLAT, Jaan, 5406 Baden-Rütihof (CH); PASCHEREIT, Christian, Oliver, 14109 Berlin (DE)
(74) Vertreter: Bernotti, Andrea
(86) Internationale Anmeldenummer: PCT/EP2005/050529
(87) Internationale Veröffentlichungsnummer: WO 2005/078341

(56) Entgegenhaltungen:
- EP-A- 0 816 760
- EP-A- 0 972 987
- US-A- 4 029 966
- US-A- 6 142 665
- US-A1- 2002 124 549

## Beschreibung

### Technisches Gebiet

Die Erfindung bezieht sich auf einen Vormischbrenner mit einem, einen kegelförmigen Drallraum begrenzenden Drallerzeuger, der wenigstens zwei Teilkegelschalen vorsieht, die längs einer Brennerachse versetzt zueinander angeordnet sind, gegenseitig jeweils längs zur Brennerachse verlaufende Lufteintrittsschlitze einschließen und in Kombination eine sich konisch erweiternde Vormischbrenneraussenkontur aufweisen, die einen größten Aussendurchmesser aufweist, der sich axialwärts verjüngt in einen Bereich mit einem kleinsten Aussendurchmesser.

### Stand der Technik

Vormischbrenner der vorstehend genannten Gattung sind aus einer Vielzahl vorveröffentlichter Druckschriften bekannt, so bspw. aus der EP A1 0 210 462 sowie der EP B1 0 321 809, um nur einige zu nennen. Vormischbrennern dieser Art liegt das allgemeine Wirkprinzip zugrunde, innerhalb eines zumeist als kegelförmig ausgebildeten Drallerzeugers, der wenigstens zwei mit entsprechend gegenseitiger Überlappung zusammengesetzte Teilkegelschalen vorsieht, eine aus einem Brennstoff-Luftgemisch bestehende Drallströmung zu erzeugen, die innerhalb einer in Strömungsrichtung dem Vormischbrenner nachfolgenden Brennkammer unter Ausbildung einer räumlich möglichst stabilen Vormischflamme zur Zündung gebracht wird.

Ob in Einzel- oder Mehrfachanordnung, derartige Vormischbrenner werden zur Befeuerung von Brennkammern für den Betrieb einer Wärmekraftmaschine bevorzugt eingesetzt, insbesondere in Gas- oder Dampfturbinenanlagen, zumal diese Vormischbrenner den Einsatz unterschiedlicher Brennstoffe zur Ausbildung eines weitgehend homogenen Brennstoff-Luftgemisches ermöglichen, das letztlich unter Ausbildung einer aerodynamisch stabilisierten Vormischflamme zur Zündung gebracht werden kann.

An den Betrieb von Wärmekraftanlagen, insbesondere von Gasturbinenanlagen, werden hohe Anforderungen hinsichtlich ihrer Umweltverträglichkeit gestellt, unterliegen doch die durch den Verbrennungsprozess in die Atmosphäre freigesetzten Abgase strengen Emissionsgrenzwerten. Zudem gilt es, Wärmekraftanlagen unter dem Gesichtspunkt ihres Wirkungsgrades, mit dem sie in der Lage zur Energieumwandlung in elektrische Energie sind, zu optimieren und dies möglichst im gesamten Spektrum ihres Leistungsbereiches.

Gegenwärtige Gasturbinenanlagen werden in an sich bekannter Weise nach einem fest vorgegebenen Betriebsmuster betrieben, das von einer begrenzten Anzahl von individuell vorgegebenen Umgebungsbedingungen abhängt. So stellen derartige Umgebungsbedingungen beispielsweise die Umgebungstemperatur, die Luftfeuchtigkeit sowie auch Brennstoffqualitäten dar, um nur einige zu nennen. Durch diese äußeren Einflüsse wird das Betriebsverhalten einer Gasturbinenanlage wesentlich beeinflusst. So wird unter Berücksichtigung dieser und anderer Umgebungsbedingungen vor Inbetriebnahme der Gasturbinenanlage, beispielsweise einer vorgegebenen Bauserie, ein so genanntes Betriebshandbuch bzw. "Betriebsfahrplan" erstellt, gemäß dem eine Festlegung wichtiger Regelgrößen erfolgt, durch die ein möglichst optimierter Betrieb der Gasturbinenanlage im gesamten Lastbereich gewährleisten soll. Die Regelgrößen betreffen insbesondere quantitative sowie auch qualitative Größen, die die Brennstoff- sowie auch Verbrennungsluftzufuhr der Brennereinheit regeln.

Probleme können jedoch auftreten, sofern bereits geringste fertigungstechnische Abweichungen innerhalb einer Gasturbinenserie zu beobachten sind, die insbesondere die Brennerkomponente betreffen. Da die im Brenner eingesetzten Vormischbrenner der eingangs genannten Art eine optimierte Bauform im Hinblick auf Flammenstabilität und Emissionsverhalten aufweist, können bereits geringste, den aerodynamischen Strömungsfluss beeinträchtigende Abweichungen in der konstruktiven Auslegung der Vormischbrenner beträchtliche Nachteilhafte Auswirkungen auf das Verbrennungsergebnis haben. Wird in an sich bekannter Weise der Verbrennungsprozess mit fest vorgegebenen Regelgrößen durchgeführt, die die möglicherweise fertigungsbedingt auftretenden konstruktiven Abweichungen nicht zu berücksichtigen vermögen, so führt dies unweigerlich zu einem unbefriedigenden Verbrennungsergebnis, was sich letztlich im Auftreten von Überhitzungen im Brenner oder im stromab vom Brenner gelegenen Heissgaspfad, in so genannten thermoakustischen Schwingungen und verschlechterten Emissionswerten niederschlägt. Auch tragen systembedingte Alterungserscheinungen an den einzelnen Komponenten der Gasturbinen dazu bei, dass sich das Betriebsverhalten der gesamten Gasturbinenanlage mit zunehmendem Anlagenalter verschlechtert.

Ziel sollte es daher sein, den gesamten Verbrennungsvorgang aktiv zu überwachen und die den Verbrennungsvorgang beeinflussenden Regelgrößen, wie Brennstoffsowie Luftzufuhr, an die sich möglicherweise aktuell ergebenden Änderungen anzupassen. Dies jedoch setzt eine Vielzahl von das Betriebsverhalten des Brenners erfassenden Sensoren voraus, wodurch die Brenneranordnung beliebig kompliziert und letztlich kostenintensiv in der Herstellung wird, gilt es doch Brennerbetriebsgrößen wie Brennstoff- und Luftzufuhr, Flammentemperatur, das Auftreten thermoakustischer Schwingungen sowie Oberflächentemperaturen zu erfassen, um ein möglichst vollständiges Bild über die aktuelle Brennersituation zu erhalten.

### Darstellung der Erfindung

Der Erfindung liegt die Aufgabe zugrunde, einen Vormischbrenner mit einem, einen kegelförmigen Drallraum begrenzenden Drallerzeuger, der wenigstens zwei Teilkegelschalen vorsieht, die längs einer Brennerachse versetzt zueinander angeordnet sind, gegenseitig jeweils längs zur Brennerachse verlaufende Lufteintrittsschlitze einschließen und in Kombination eine sich konisch erweiternde Vormischbrenneraußenkontur aufweisen, die einen größten Außendurchmesser aufweist, der sich axialwärts verjüngt in einen Bereich mit einem kleinsten Außendurchmesser, derart weiterzubilden, dass mit einem möglichst geringen konstruktiven Aufwand die Integration unterschiedlich ausgebildeter Sensoreinheiten in das Gehäuse des Vormischbrenners möglich ist. Insbesondere gilt es, Vorkehrungen am Vormischbrenner zu treffen, durch die eine Adaption unterschiedlichster Sensoreinheiten leicht und ohne großen servicetechnischen Aufwand implementierbar ist. Die zu treffenden Maßnahmen sollten ebenfalls an bereits im Einsatz befindlichen Vormischbrennem vornehmbar sein, so dass die Möglichkeit der Retrofitierbarkeit von geeignet ausgebildeten Sensoreinheiten an in Betrieb befindlichen Vormischbrennern möglich ist.

Die Lösung der der Erfindung zugrunde liegenden Aufgabe ist im Anspruch 1 angegeben. Den Erfindungsgedanken vorteilhaft weiterbildende Merkmale sind Gegenstand der Unteransprüche sowie der weiteren Beschreibung insbesondere unter Bezugnahme auf die Ausführungsbeispiele zu entnehmen.

Erfindungsgemäß ist ein Vormischbrenner gemäß dem Oberbegriff des Anspruches 1 derart ausgebildet, dass wenigstens eine Teilkegelschale im Bereich zwischen dem größten und kleinsten Außendurchmesser eine von der sich konisch erweiternde Vormischbrenneraußenkontur abweichende, die Vormischbrenneraußenkontur radial nach außen lokal überhöhende Aufnahmeeinheit vorsieht, mit einer maximalen radialen Erstreckung, die kleiner bemessen ist, als der größte hälftige Außendurchmesser der Vormischbrenneraußenkontur. Diese Forderung entspringt dem Wunsch nach einer möglichst kompakten Bauform ohne dabei die radiale Vormischbrenner in Axialrichtung über einen entsprechenden Anschlussflansch mit einer Brennkammer verfügt, wobei zumindest der Vormischbrenner von einem Gehäuse umgeben ist, das einen Strömungsraum einschließt, in dem der Vormischbrenner mit Zuluft versorgt wird. Aus wartungstechnischen Gründen verfügt das Gehäuse zumeist über eine entsprechend abschließbare Montageöffnung, durch die der Vormischbrenner axialwärts an das Brennkammergehäuse montiert werden kann. Die erfindungsgemäß ausgebildete Aufnahmeeinheit beeinträchtigt durch ihre äußere kompakte Formgebung in keinster Weise die axiale Montierbarkeit des Vormischbrenners und bietet überdies die Implementierung einer Sensoreinheit. Hierfür verfügt die Aufnahmeeinheit wenigstens über einen Hohlkanal, mit wenigstens einer dem Drallraum abgewandten Kanalöffnung, über die die Sensoreinheit in die Aufnahmeeinheit implementierbar ist, wobei der Hohlkanal eine Kanallängserstreckung aufweist, die im wesentlichen parallel zur Brennerachse verläuft. Die parallel zur Brennerachse gerichtete Kanallängserstreckung ermöglicht die Implementierung entsprechender Sensoreinheiten koaxial zur Brennerachse, wodurch auch ein mit entsprechenden Sensoreinheiten bestückter Vormischbrenner keinerlei Komponenten aufweist, deren maximale radiale Erstreckung den maximalen Außendurchmesser des Vormischbrennergehäuses überragt, so dass auch in diesem Fall eine axiale Montierbarkeit des gesamten Vormischbrenners erhalten bleibt.

Auf die besonderen Detailmerkmale der erfindungsgemäßen Vormischbrenneranordnung wird im Weiteren unter Bezugnahme auf die Ausführungsbeispiele detailliert eingegangen.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
- Fig. 1: schematisierte Darstellung eines Längsschnittes durch einen Vormischbrenner,
- Fig. 2: Querschnittsdarstellung durch einen Vormischbrenner, sowie
- Fig. 3a bis d: Längsschnitte durch jeweils eine erfindungsgemäß ausgebildete Aufnahmeeinheit mit unterschiedlichen Hohlkanälen zur Aufnahme unterschiedlicher Sensoreinheiten.

### Wege zur Ausführung der Erfindung, gewerbliche Verwendbarkeit

In Fig. 1 ist eine Längsschnittdarstellung durch einen erfindungsgemäß ausgebildeten Vormischbrenner dargestellt, der über einen kegelförmig ausgebildeten Drallraum 1 verfügt, der von zwei Teilkegelschalen 2, 3 begrenzt ist. Die Teilkegelschalen 2, 3 sind in Bezug auf eine Brennerachse A (siehe hierbei die Querschnittsdarstellung gemäß Fig. 2) versetzt angeordnet und schließen gegenseitig jeweils Lufteintrittsschlitze 4 ein. Ferner weisen die beiden Teilkegelschalen 2, 3 eine Vormischbrenneraußenkontur auf, die am Ort des Brenneraustritts 5 einen größten Außendurchmesser Aₘₐₓ aufweist, der sich axialwärts verjüngt und einen Bereich 6 mit einem kleinsten Außendurchmesser Aₘᵢₙ vorsieht, in dem für gewöhnlich eine zentrale Brennerdüsenanordnung (nicht dargestellt) positionierbar ist. In dem in Fig. 1 und 2 dargestellten Ausführungsbeispiel ist pro Teilkegelschale 2, 3 jeweils eine Aufnahmeeinheit 7 vorgesehen, die an die Außenwand der jeweiligen Teilkegelschalen 2, 3 fest gefügt ist. Die Aufnahmeeinheit 7 weist eine maximale radiale Erstreckung Rₘₐₓ auf, die kleiner bzw. deutlich kleiner als der hälftige maximale Außendurchmesser Aₘₐₓ ist. Hierdurch ist gewährleistet, dass die Vormischbrennereinheit axialwärts durch Montageöffnungen, die lediglich einen unwesentlich größeren Montagedurchmesser aufweisen als der maximale Außendurchmesser Aₘₐₓ, ungehindert hindurchgeführt werden kann. Die Aufnahmeeinheit 7 gemäß Ausführungsbeispiel in Fig. 1 und 2 ist als getrennte Komponente ausgebildet, die in Form eines Nachrüstsatzes an die Außenwand der jeweiligen Teilkegelschale 2, 3 gefügt werden kann. Selbstverständlich ist es möglich, die Aufnahmeeinheit 7 einstückig bei der Herstellung der Teilkegelschale mit dieser zu verbinden.

Zu Zwecken einer mechanischen Stabilisierung sowie auch zum Schutz vor Beschädigungen durch Montagearbeiten sind Stützflanken 11 am Aussengehäuse des Vormischbrenners angebracht, die ebenfalls den maximalen Aussendurchmesser Aₘₐₓ nicht überragen.

Zur Implementierung einer geeignet ausgebildeten Sensoreinheit weist die Aufnahmeeinheit 7 wenigstens einen Hohlkanal 8 auf, dessen Kanallängserstreckung parallel zur Brennerachse A orientiert ist. Der Hohlkanal 8 verfügt überdies im dargestellten Ausführungsbeispiel gemäß Fig. 1 über eine erste Kanalöffnung 9, die axialwärts nach außen geöffnet ist und eine axialwärts gerichtete Einschubmöglichkeit für eine entsprechend ausgebildete, stabförmig an die Innenkontur des Hohlkanals 8 angepasste Sensoreinheit gestattet. Je nach Art der Sensoreinheit kann die Innenkontur des Hohlkanals 8 beliebig ausgebildet sein. Im dargestellten Ausführungsbeispiel mündet der Hohlkanal 8 über eine zweite Kanalöffnung 10 unmittelbar in den Drallraum 1. Unter weitere Bezugnahme auf die Ausführungsbeispiele gemäß Fig. 3 wird deutlich, dass der Hohlkanal 8 vom eingesetzten Sensortyp unterschiedliche Innenkonturen aufweisen kann. Allen Hohlkanalausbildungen ist jedoch gemeinsam, dass sie über eine zur Brennerachse A koparallele Ausrichtung verfügen, die eine axialwärts gerichtete Bestückung mit entsprechenden Sensoreinheiten ermöglicht.

In Fig. 2 ist, wie bereits erwähnt, eine Querschnittsdarstellung durch den in Fig. 1 dargestellten Vormischbrenner dargestellt. Aus der Querschnittsdarstellung geht hervor, dass neben dem als Hauptkanal ausgebildeten Hohlkanal 8 die Aufnahmeeinheit 7 jeweils von zwei weiteren Hohlkanälen 8' durchsetzt ist, in die ebenfalls entsprechende Sensoreinheiten einführbar sind.
Zudem ist es besonders vorteilhaft die Aufnahmeeinheit 7 möglichst mittig an der dem Drallraum 1 abgewandten Oberseite der Teilkegelschale 2, 3 in Umfangsrichtung zwischen dem Brennstoffzufuhrrohr 19 und der Schalenendkante 20 anzuordnen, um den in die Lufteintritzschlitze 4 gerichtete Luftstrom möglichst nicht zu beeinflussen. Als besonders vorteilhaft hat es sich erwiesen den Abstand zwischen der Aufnahmeeinheit 7 und der Schalenendkante 20 gerade doppelt so groß zu wählen, wie die maximale radiale Überhöhung der Aufnahmeeinheit 7 über die Oberseite der Teilkegelschale. Selbstverständlich sollte darüber hinaus die Oberflächenkontur der Aufnahmeeinheit 7 möglichst strömungsgünstig gestaltet sein.

Die Längsschnittdarstellung gemäß der Fig. 3a bis d zeigen alternative Ausbildungsformen unterschiedlich ausgebildeter Hohlkanäle, die für jeweils unterschiedliche Sensortypen angepasst sind.

Fig. 3a weist einen Hohlkanal 8 auf, der im Wesentlichen zwei im Durchmesser unterschiedlich groß dimensionierte Kanalabschnitte 12 und 12' vorsieht, wobei der im Querschnitt größer bemessene Kanalabschnitt 12 bevorzugt für den Einsatz eines Mikrofonsensors 13 geeignet ist. Der Kanalabschnitt 12 mündet über einen im Durchmesser kleiner dimensionierten Kanalabschnitt 12' direkt in den Drallraum 1, über den beispielsweise Druckschwankungen übertragen werden können, wie sie durch die Ausbildung thermoakustischer Schwingungen im Innenraum der Brennkammer initiiert werden. Zusätzlich sieht die Aufnahmeeinheit 7 einen Spülkanal 14 vor, über den Kühlluft in den Hohlkanal 8 einspeisbar ist, um eine Überhitzung der Mikrofonsensoreinheit 13 zu vermeiden. Wird Kühlluft von Aussen durch den Spülkanal 14 in den Hohlkanal 8 im Bereich des Kanalabschnittes 12' druckbeaufschlagt eingebracht, so verhindert die Kühlluft den Eintritt von Heissgasen in den Hohlkanal 8 durch die Kanalöffnung 10 und dient auf diese Weise der Sensoreinheit vor Überhitzung.

Im Ausführungsbeispiel gemäß Fig. 3b ist der Hohlkanal 8 mit einem konstanten Innendurchmesser für die Einführung eines optischen Flammensensors 15 ausgebildet. Der optische Flammensensor 15 weist einen Beobachtungswinkelbereich 16 auf, der einerseits von der Austrittsapertur des optischen Flammensensors 15 und andererseits von der den Blickwinkel vergrößernden Kanalöffnung 10 begrenzt ist. Wieder dient zur Vermeidung einer Überhitzung des Flammensensors 15 ein Spülkanal 14 für die Zuführung entsprechender Kühlluft. Der Spülkanal 14 ist in diesem Fall in unmittelbarer Nähe zur Kanalöffnung 10 vorgesehen, um den vorderen Aperturbereich des Flammensensors 15 effektiv vor dem thermischen Kontakt mit den Heissgasen zu schützen. Mit Hilfe des optischen Flammensensors 15 kann die sich innerhalb der Brennkammer ausbildende Flammenfront überwacht werden, deren räumliche Lage ein wichtiges Indiz für eine stabile Verbrennung ist.

Fig. 3c weist eine Doppelkanalführung 8, 8' auf, wobei die als Sacklöcher ausgebildeten Hohlkanäle 8, 8' parallel zur Brennerachse A verlaufen. Beide Hohlkanäle 8, 8' weisen überdies senkrecht zur Brennerachse verlaufende Kanalabschnitte 17,17' auf, wobei der Kanalabschnitt 17 in den Drallraum 1 und der Kanalabschnitt 17' in die den Vormischbrenner umgebende Atmosphäre mündet. Mit Hilfe der in Fig. 3c dargestellten Hohlkanalausbildung ist es möglich, eine Differenzdruckmessung durchzuführen.
Die Differenzdruckmessung dient im Wesentlichen dazu den Luftdurchfluss durch den Brenner zu bestimmen. Damit ist es möglich Ungleichförmigkeiten der Luftverteilung innerhalb des Gasturbinengehäuses und/oder Ungleichförmigkeiten der Durchflusscharakteristik von Brenner zu Brenner, sofern es sich um eine Mehrfachbrenneranordnung handelt, zu bestimmen. Wenn an mehreren Kegelschalen eines Brenners Differenzdruckmessungen durchgeführt werden, so kann man auch die Ungleichförmigkeit der Luftströmung innerhalb eines einzigen Brenners bestimmen.

Schließlich zeigt das Ausführungsbeispiel gemäß Fig. 3d ein als vollständiges Sackloch ausgebildeten Hohlkanal 8, in den eine Thermosensoreinheit 18 einführbar ist.

Selbstverständlich lassen sich die in den vorstehenden Ausführungsbeispielen beschriebenen Sensoreinheiten beliebig innerhalb einer einzigen Aufnahmeeinheit 7 kombinieren, so dass eine möglichst große Vielzahl unterschiedlicher Messdaten von Seiten des Vormischbrenners gewonnen werden kann.

So gestattet die Summe der vorstehend beschriebenen Sensoreinheiten die Erfassung einer Vielzahl von Betriebsgrößen, wie beispielsweise die Flammentemperatur oder die Vormischbrennertemperatur innerhalb der Teilkegelschalen zur Bestimmung der aktuellen thermischen Belastung des Vormischbrenners, um gegebenenfalls bei festgestellten Überhitzungen entsprechende Kühlmaßnahmen einleiten zu können.

Auch ist es möglich, Differenzdruckmessungen längs der Brennstoffzuleitungen vorzunehmen, wodurch eine kontrollierte Überwachung und Einstellung der Brennstoffzufuhr, insbesondere bei einer gestuften Brennstoffzufuhr, möglich wird. Auf diese Weise lassen sich unmittelbar die Flammentemperatur sowie die Stickoxydemission beeinflussen. Mit Hilfe geeignet ausgebildeter optischer Sensoren lässt sich die Flammentemperatur, insbesondere in der sich innerhalb der Rückstromzone ausbildenden Vormischflamme bestimmen. Ebenfalls kann auf optischem Wege die Verbrennungsqualität überwacht und entsprechend bestimmt werden. Mit Hilfe geeigneter drucksensibler Sensoren, wie beispielsweise Mikrofonsensoren, wird es überdies möglich, auftretende thermoakustische Schwingungen bzw. Pulsationen zu erfassen. Mit Hilfe der auf vorstehende Weise gewonnenen Messdaten kann eine aktive Nachregelung des Verbrennungsprozesses unter Maßgabe einer möglichst optimierten Verbrennung vorgenommen werden. Mit Hilfe der erfindungsgemäßen konstruktiven Lösung, die wie gesagt auch im Rahmen einer Nachrüstung an bereits bestehenden Vormischbrennern vorgenommen werden kann, ist es möglich, das Brennerverhalten auf aktuell sich einstellende, den Brennerprozess beeinflussende Brennerbedingungen nachzuregeln.

Besonders vorteilhaft ist es im Falle einer Mehrfachbrenneranordnung die Messsensoreinheiten in mehreren Brennern anzuordnen. Hierdurch ist es möglich lokale Verteilungen von Pulsationen, Flammentemperaturen, Druckverteilungen etc. zu bestimmen und damit auf die lokale Verteilung der Verbrennungsqualität schliessen zu können, um letztlich auch die lokalen Brennerbedingungen nachregeln zu können.

### Bezugszeichenliste

- 1: Drallraum
- 2,3: Teilkegelschalen
- 4: Lufteintrittsschlitze
- 5: Brenneraustritt
- 6: Bereich mit kleinstem Außendurchmesser
- 7: Aufnahmeeinheit
- 8: Hohlkanal
- 9, 10: Kanalöffnung
- 11: Stützflanke
- 12, 12': Hohlkanalabschnitte
- 13: Mikrofonsensor
- 14: Spülkanal
- 15: Optischer Flammensensor
- 16: Sichtwinkelbereich
- 17, 17': Zweiter Kanalabschnitt
- 18: Thermosensor
- 19: Brennstoffzufuhrrohr
- 20: Schalenendkante

## Patentansprüche

1. Vormischbrenner mit einem, einen kegelförmigen Drallraum (1) begrenzenden Drallerzeuger, der wenigstens zwei Teilkegelschalen (2, 3) vorsieht, die längs einer Brennerachse (A) versetzt zueinander angeordnet sind, gegenseitig jeweils längs zur Brennerachse (A) verlaufende Lufteintrittsschlitze (4) einschließen und in Kombination eine sich konisch erweiternde Vormischbrenneraussenkontur aufweisen, die einen größten Aussendurchmesser (Aₘₐₓ)aufweist, der sich axialwärts verjüngt in einen Bereich mit einem kleinsten Aussendurchmesser (Aₘᵢₙ),
**dadurch gekennzeichnet, dass** wenigstens eine Teilkegelschale (2, 3) im Bereich zwischen dem größten und kleinsten Aussendurchmesser eine von der sich konisch erweiternde Vormischbrenneraussenkontur abweichende, die Vormischbrenneraussenkontur radial nach außen lokal überhöhende Aufnahmeeinheit (7) vorsieht mit einer maximalen radialen Erstreckung (Rₘₐₓ) die kleiner bemessen ist als der größte hälftige Aussendurchmesser (Aₘₐₓ) der Vormischbrenneraussenkontur, und
dass innerhalb der Aufnahmeeinheit (7) wenigstens ein Hohlkanal (8) vorgesehen ist, mit wenigstens einer dem Drallraum (1) abgewandten Kanalöffnung (9) sowie einer Kanallängserstreckung, die im Wesentlichen parallel zur Brennerachse (A) verläuft.

2. Vormischbrenner nach Anspruch 1,
**dadurch gekennzeichnet, dass** der Hohlkanal (8) in Art eines Sacklochs ausgebildet ist.

3. Vormischbrenner nach Anspruch 1,
**dadurch gekennzeichnet, dass** der Hohlkanal (8) als Durchgangskanal ausgebildet ist, der die Aufnahmeeinheit (7) sowie die Teilkegelschale (2, 3) vollständig durchdringt und eine dem Drallraum (1) zugewandte Kanalöffnung (10) vorsieht.

4. Vormischbrenner nach einem der Ansprüche 1 bis 3,
**dadurch gekennzeichnet, dass** die Aufnahmeeinheit (7) mit einer dem Drallraum (1) abgewandten Oberseite der Teilkegelschale (2, 3) fest verfügt ist oder mit dieser einstückig verbunden ist.

5. Vormischbrenner nach einem der Ansprüche 1 bis 4,
**dadurch gekennzeichnet, dass** der Hohlkanal (8) geradlinig ausgebildet ist, mit wenigstens einem Kanalabschnitt, der einen konstantem Kanalquerschnitt aufweist.

6. Vormischbrenner nach einem der Ansprüche 3 bis 5,
**dadurch gekennzeichnet, dass** der der Hohlkanal (8) wenigstens zwei Kanalabschnitte (12, 12') mit jeweils einem unterschiedlichen Kanalquerschnitt aufweist, und
dass der Kanalabschnitt mit dem kleineren Kanalquerschnitt (12) über die Kanalöffnung (10) an den Drallraum (1) angrenzt.

7. Vormischbrenner nach einem der Ansprüche 3 bis 6,
**dadurch gekennzeichnet, dass** die dem Drallraum (1) zugewandte Kanalöffnung (10) eine Öffnungskontur aufweist, die sich im Wege einer geradlinigen Durchdringung der Teilkegelschale (2, 3) mit dem Hohlkanal (8) ergibt, der parallel zur Brennerachse (A) verläuft.

8. Vormischbrenner nach Anspruch 7,
**dadurch gekennzeichnet, dass** die dem Drallraum (1) zugewandte Kanalöffnung (10) eine gegenüber der durch die bloße Durchdringung bedingte Öffnungskontur eine vergrößert Öffnungskontur aufweist.

9. Vormischbrenner nach einem der Ansprüche 3 bis 6,
**dadurch gekennzeichnet, dass** der als Durchgangskanal ausgebildete Hohlkanal (8) einen ersten Kanalabschnitt aufweist, der im Wesentlichen parallel zur Brennerachse (A) verläuft und als Sacklochkanal ausgebildet ist, und
dass sich längs des ersten Kanalabschnitts ein zweiter Kanalabschnitt (17) anschließt, der senkrecht zur Brennerachse (A) orientiert ist und die dem Drallraum (1) zugewandte Kanalöffnung (10) aufweist.

10. Vormischbrenner nach Anspruch 9,
**dadurch gekennzeichnet, dass** wenigstens ein zweiter als Durchgangskanal ausgebildeter Hohlkanal (8') einen ersten Kanalabschnitt aufweist, der im Wesentlichen parallel zur Brennerachse verläuft und als Sacklochkanal ausgebildet ist, und
dass sich längs des ersten Kanalabschnitts des zweiten als Durchgangskanal ausgebildeten Hohlkanals (8') ein zweiter Kanalabschnitt (17') anschließt, der senkrecht zur Brennerachse (A) orientiert ist und eine dem Drallraum (1) abgewandte Kanalöffnung aufweist.

11. Vormischbrenner nach einem der Ansprüche 3 bis 10,
**dadurch gekennzeichnet, dass** die dem Drallraum (1) zugewandte Kanalöffnung (10) im Bereich von etwa einem Drittel der Brennerlänge gemessen vom Brenneraustritt (5), d.h. dem Brennerbereich mit dem größten Aussendurchmesser (Aₘₐₓ), angeordnet ist.

12. Vormischbrenner nach einem der Ansprüche 1 bis 11,
**dadurch gekennzeichnet, dass** Größe, Form und Anordnung des wenigstens einen Hohlkanals (8) derart gewählt sind, dass ein axialwärts gerichtetes Bestücken des Hohlkanals (8) mit einer stabförmig, an die Innenkontur des Hohlkanals angepassten Sensoreinheit möglich ist.

13. Vormischbrenner nach Anspruch 12,
**dadurch gekennzeichnet, dass** die Sensoreinheit als akustischer, optischer, chemischer, thermischer, oder als Drucksensor ausgebildet ist.

14. Vormischbrenner nach Anspruch 12 oder 13,
**dadurch gekennzeichnet, dass** der Hohlkanal (8) für eine lösbar feste Anbringung der Sensoreinheit an oder in den Hohlkanal (8) eine Befestigungsvorrichtung aufweist, vorzugsweise in Form einer Schraubverbindung, eines Anschlussflansches oder eines Presssitzes.

15. Vormischbrenner nach einem der Ansprüche 4 bis 14,
**dadurch gekennzeichnet, dass** die dem Drallraum (1) abgewandte Oberseite der Teilkegelschale (2, 3) in Umfangsrichtung einerseits von einem Brennstoffzufuhrrohr und andererseits von einer Schalenendkante begrenzt ist, und
dass die Aufnahmeeinheit (7) möglichst mittig zwischen Brennstoffzufuhrrohr und Schalenendkante abgeordnet ist.

16. Vormischbrenner nach Anspruch 15,
**dadurch gekennzeichnet, dass** zwischen dem Brennstoffzufuhrrohr und der Schalenendkante ein Abstand vorgesehen ist, der wenigstens dem Doppelten der radialen Überhöhung der Aufnahmeeinheit (7) gegenüber der dem Drallraum (1) abgewandten Oberseite der Teilkegelschale (2, 3) entspricht.

17. Vormischbrenner nach Anspruch 15 oder 16,
**dadurch gekennzeichnet, dass** die Aufnahmeeinheit (7) eine der Teilkegelschale abgewandte strömungsgünstige Oberflächenkontur aufweist, durch die ein, in die jeweiligen Lufteintrittsschlitze einmündender Luftstrom nahezu unbeeinflusst bleibt.

18. Vormischbrenner nach einem der Ansprüche 1 bis 17,
**dadurch gekennzeichnet, dass** der Hohlkanal 8 mit wenigstens einem durch die Teilkegelschale (2, 3) radial nach Aussen ragenden Spülkanal 14 verbunden ist, durch den Spülgas, vorzugsweise Kühlluft, in den Hohlkanal 8 einspeisbar ist

## Claims

1. Premix burner with a swirl generator delimiting a conical swirl chamber (1) and comprising at least two part-conical shells (2, 3) which are arranged offset to each other along the burner axis (A), mutually enclose respective air intake slots (4) running along the burner axis (A) and in combination have a conically flaring outer contour of the premix burner which has a maximum outer diameter (Aₘₐₓ) which tapers axially into a region with a minimum outer diameter (Aₘᵢₙ), **characterized in that** at least one part-conical shell (2, 3), in the region between the maximum outer diameter and the minimum outer diameter, provides a receiving unit (7) which deviates from the conically flaring outer contour of the premix burner and locally protrudes radially outward from the premix burner outer contour with a maximum radial extension (Rₘₐₓ) which is less than the largest half outer diameter (Aₘₐₓ) of the premix burner outer contour, and that at least one hollow channel (8) is provided in the receiving unit (7) with at least one channel opening (9) facing away from the swirl chamber (1) and a channel longitudinal extension which runs substantially parallel to the burner axis (A).

2. Premix burner according to claim 1, **characterised in that** the hollow channel (8) is configured as a blind hole.

3. Premix burner according to claim 1, **characterised in that** the hollow channel (8) is formed as a through channel which fully penetrates the receiving unit (7) and the part-conical shells (2, 3) and provides a channel opening (10) facing the swirl chamber (1).

4. Premix burner according to any of claims 1 to 3, **characterised in that** the receiving unit (7) is fixedly joined to a top side of the part-conical shells (2, 3) facing away from the swirl chamber (1) or is integrally connected therewith.

5. Premix burner according to any of claims 1 to 4, **characterised in that** the hollow channel (8) is formed rectilinear with at least one channel portion having a constant channel cross-section.

6. Premix burner according to any of claims 3 to 5, **characterised in that** the hollow channel (8) comprises at least two channel portions (12, 12') each with different channel cross-section, and that the channel portion with the smaller channel cross-section (12) borders the swirl chamber (1) via the channel opening (10).

7. Premix burner according to any of claims 3 to 6, **characterised in that** the channel opening (10) facing the swirl chamber (1) has an opening contour which results from a rectilinear penetration of the part-conical shells (2, 3) with the hollow channel (8) running parallel to the burner axis (A).

8. Premix burner according to claim 7, **characterised in that** the channel opening (10) facing the swirl chamber (1) has an opening contour which is larger than the opening contour resulting from the penetration alone.

9. Premix burner according to any of claims 3 to 6, **characterised in that** the hollow channel (8) formed as a through channel has a first channel portion which runs substantially parallel to the burner axis (A) and is formed as a blind hole channel, and that a second channel portion (17) lies adjacent to and along the first channel portion and is oriented perpendicular to the burner axis (A) and comprises the channel opening (10) facing the swirl chamber (1).

10. Premix burner according to claim 9, **characterised in that** at least one second hollow channel (8') configured as a through channel has a first channel portion which runs substantially parallel to the burner axis (A) and is formed as a blind hole channel, and that a second channel portion (17) lies adjacent to and along the first channel portion of the hollow channel (8') configured as a through channel and is oriented perpendicular to the burner axis (A) and comprises a channel opening (10) facing the swirl chamber (1).

11. Premix burner according to any of claims 3 to 10, **characterised in that** the channel opening (10) facing the swirl chamber (1) is arranged in the region of around one-third of the burner length measured from the burner outlet (5), i.e. the burner region with the largest outer diameter (Aₘₐₓ).

12. Premix burner according to any of claims 1 to 11, **characterised in that** the size, form and arrangement of the at least one hollow channel (8) are selected such that a rod-like sensor unit adapted to the inner contour of the hollow body can be fitted axially into the hollow channel (8).

13. Premix burner according to claim 12, **characterised in that** the sensor unit is formed as an acoustic, optical, chemical, thermal or pressure sensor.

14. Premix burner according to claim 12 or 13, **characterised in that** the hollow channel (8) has a fixing device for a detachably fixed attachment of the sensor unit on or in the hollow channel (8), preferably in the form of a screw connection, a connecting flange or a press seat.

15. Premix burner according to any of claims 4 to 14, **characterized in that** the top of the part-conical shells (2, 3) facing away from the swirl chamber (1) is limited in the peripheral direction firstly by a fuel supply pipe and secondly by a shell end edge, and that the receiving unit (7) is arranged as centrally as possible between the fuel supply pipe and the shell end edge.

16. Premix burner according to claim 15, **characterised in that** a gap is provided between the fuel supply pipe and the shell end edge which corresponds to at least twice the radial protrusion of the receiving unit (7) over the top of the part-conical shells (2, 3) facing away from the swirl chamber (1).

17. Premix burner according to claim 15 or 16, **characterised in that** the receiving unit (7) has a streamlined surface contour facing away from the part-conical shells which has almost no effect on an air flow opening into the respective air intake slot.

18. Premix burner according to any of claims 1 to 17, **characterised in that** the hollow channel (8) is connected to at least one flushing channel (14) which protrudes radially outward through the part-conical shells (2, 3) and through which a flushing gas, preferably cooling air, can be fed into the hollow channel (8).

## Revendications

1. Brûleur à pré-mélange avec générateur de turbulences limitant une chambre de turbulences conique (1), qui comporte au moins deux coques coniques partielles (2, 3), qui sont disposés l'une par rapport à l'autre de manière décalée par rapport à l'axe du brûleur (A), qui comprennent des fentes d'admission d'air (4) s'étendant chacune le long de l'axe du brûleur (A) et présentent, en combinaison, un contour externe de brûleur de pré-mélange s'élargissant de manière conique, qui présente un diamètre externe maximum (Aₘₐₓ), qui se rétrécit dans la direction axiale dans une zone avec un diamètre externe minimum (Aₘᵢₙ), **caractérisé en ce qu'**au moins une coque conique partielle (2, 3) présente, dans la zone entre les diamètres externes maximum et minimum, une unité de logement (7), déviant du contour externe de brûleur de pré-mélange s'élargissant de manière conique, et dépassant localement et radialement vers l'extérieur du contour externe du brûleur à pré-mélange, avec une extension radiale maximale (Rₘₐₓ) qui est inférieure au diamètre externe maximum (Aₘₐₓ) du contour externe du brûleur à pré-mélange et **en ce que**, à l'intérieur de l'unité de logement (7), se trouve au moins un canal creux (8), avec au moins une ouverture de canal (9) opposée à la chambre de turbulences (1) ainsi qu'une extension longitudinale de canal qui s'étend globalement parallèlement à l'axe du brûleur (A).

2. Brûleur à pré-mélange selon la revendication 1, **caractérisé en ce que** le canal creux (8) est conçu à la manière d'un trou borgne.

3. Brûleur à pré-mélange selon la revendication 1, **caractérisé en ce que** le canal creux (8) est conçu comme un canal de passage, qui pénètre entièrement dans l'unité de logement (7) ainsi que dans la coque conique partielle (2, 3) et prévoit une ouverture de canal (10) orientée vers la chambre à turbulences (1).

4. Brûleur à pré-mélange selon l'une des revendications 1 à 3, **caractérisé en ce que** l'unité de logement (7) est fixée fermement avec un côté supérieur de la coque conique partielle (2, 3) opposée à la chambre à turbulences (1) ou est reliée d'un seul bloc avec celui-ci.

5. Brûleur à pré-mélange selon l'une des revendications 1 à 4, **caractérisé en ce que** le canal creux (8) est conçu de manière linéaire, avec au moins une portion de canal, qui présente une section de canal constante.

6. Brûleur à pré-mélange selon l'une des revendications 3 à 5, **caractérisé en ce que** le canal creux (8) comprend au moins deux portions de canaux (12, 12') avec chacune une section de canal différente et **en ce que** la portion de canal avec la section de canal inférieure (12) jouxte la chambre de turbulences (1) par l'intermédiaire de l'ouverture de canal (10).

7. Brûleur à pré-mélange selon l'une des revendications 3 à 6, **caractérisé en ce que** l'ouverture de canal (10) orientée vers la chambre de turbulences (1) présente un contour d'ouverture qui est produit au cours d'une pénétration linéaire de la coque conique partielle (2, 3) avec le canal creux (8), qui s'étend parallèlement à l'axe du brûleur (A).

8. Brûleur à pré-mélange selon la revendication 7, **caractérisé en ce que** l'ouverture de canal (10) orientée vers la chambre de turbulences (1) présente un contour d'ouverture agrandi par rapport au contour d'ouverture produit par la seule pénétration.

9. Brûleur à pré-mélange selon l'une des revendications 3 à 6, **caractérisé en ce que** le canal creux (8) conçu en tant que canal de passage présente une première portion de canal, qui s'étend globalement parallèlement à l'axe du brûleur (A) et est conçu comme un canal à trou borgne et **en ce que** la première portion de canal est prolongée par une deuxième portion de canal (17) qui est orientée perpendiculairement à l'axe du brûleur (A) et présente l'ouverture de canal (10) orientée vers la chambre de turbulences (1).

10. Brûleur à pré-mélange selon la revendication 9, **caractérisé en ce qu'**au moins un deuxième canal creux (8'), conçu comme un canal de passage, présente une première portion de canal, qui s'étend globalement parallèlement à l'axe du brûleur et est conçu comme un canal à trou borgne et **en ce que** la première portion de canal du deuxième canal creux (8') conçu comme un canal de passage est prolongée par une deuxième portion de canal (17') qui est orientée perpendiculairement par rapport à l'axe du brûleur (A) et une ouverture de canal opposée à la chambre de turbulences (1).

11. Brûleur à pré-mélange selon l'une des revendications 3 à 10, **caractérisé en ce que** l'ouverture de canal (10), orientée vers la chambre de turbulences (1), se trouve dans une zone à environ un tiers de la longueur du brûleur, mesurée à partir de la sortie du brûleur (5), c'est à dire de la zone du brûleur avec le diamètre externe maximum (Aₘₐₓ).

12. Brûleur à pré-mélange selon l'une des revendications 1 à 11, **caractérisé en ce que** la taille, la forme et la disposition de l'au moins un canal creux (8) sont choisies de façon à ce qu'un équipement, orienté axialement, du canal creux (8) avec une unité de capteur en forme de tige et adaptée au contour interne du canal creux, est possible.

13. Brûleur à pré-mélange selon la revendication 12, **caractérisé en ce que** l'unité de capteur est conçue comme un capteur acoustique, optique, chimique, thermique et ou comme un capteur de pression.

14. Brûleur à pré-mélange selon la revendication 12 ou 13, **caractérisé en ce que** le canal creux (8) présente, pour un montage fixe amovible de l'unité de capteur au ou dans le canal creux (8), un dispositif de fixation, de préférence sous la forme d'une liaison vissée, d'une bride de raccordement ou d'un ajustement serré.

15. Brûleur à pré-mélange selon l'une des revendications 4 à 14, **caractérisé en ce que** le côté supérieur de la coque conique partielle (2, 3), opposé à la chambre de turbulences (1), est limité dans la direction circonférentielle d'une part par un tube d'alimentation en carburant et d'autre part par une arête d'extrémité de coque et **en ce que** l'unité de logement (7) est disposée, de la manière la plus centrée possible, entre le tube d'alimentation en carburant et l'arête d'extrémité de coque.

16. Brûleur à pré-mélange selon la revendication 15, **caractérisé en ce que**, entre le tube d'alimentation en carburant et l'arête d'extrémité de coque, une distance est prévue, qui correspond au moins au double de la surélévation radiale de l'unité de logement (7) par rapport au côté supérieur de la coque conique partielle (2, 3) opposé à la chambre de turbulences (1).

17. Brûleur à pré-mélange selon la revendication 15 ou 16, **caractérisé en ce que** l'unité de logement (7) présente un contour de surface favorable à l'écoulement opposé à la coque conique partielle, grâce auquel un écoulement d'air débouchant dans la fente d'admission d'air correspondante reste presque inchangé.

18. Brûleur à pré-mélange selon l'une des revendications 1 à 17, **caractérisé en ce que** le canal creux (8) est relié avec au moins un canal de rinçage (14), dépassant radialement vers l'extérieur à travers la coque conique partielle (2, 3), par l'intermédiaire duquel un gaz de rinçage, de préférence de l'air de refroidissement, peut être introduit dans le canal creux (8).
